# EUROPÄISCHE PATENTSCHRIFT

(11) **EP 1 360 018 B1**
(45) Veröffentlichungstag und Bekanntmachung des Hinweises auf die Patenterteilung: **30.06.2010**
(21) Anmeldenummer: 02712772.9
(22) Anmeldetag: 12.02.2002
(51) Int. Cl.: B21B 37/00, B21B 37/28

(54) **VERFAHREN UND VORRICHTUNG ZUR VOREINSTELLUNG VON PROZESSGRÖSSEN EINER WALZSTRASSE ZUM WALZEN VON METALLBÄNDERN**
METHOD AND DEVICE FOR PRE-ADJUSTING PROCESS VARIABLES OF A MILL TRAIN FOR MILLING METAL STRIPS
PROCEDE ET DISPOSITIF POUR PREREGLER DES GRANDEURS DE PROCESSUS D'UN TRAIN DE LAMINOIR SERVANT A LAMINER DES FEUILLARDS METALLIQUES

(30) Priorität: 13.02.2001 DE 10106584
(43) Veröffentlichungstag der Anmeldung: 12.11.2003
(73) Patentinhaber: SIEMENS AKTIENGESELLSCHAFT, 80333 München (DE)
(72) Erfinder: HÖHNE, Joachim, 91052 Erlangen (DE); SCHMID, Friedemann, 91056 Erlangen (DE)
(86) Internationale Anmeldenummer: PCT/DE2002/000502
(87) Internationale Veröffentlichungsnummer: WO 2002/064276

(56) Entgegenhaltungen:
- EP-A- 0 811 435
- DE-A- 19 851 554

## Beschreibung

Die Erfindung betrifft ein Verfahren bzw. eine Einrichtung zur Voreinstellung von Prozessgrößen einer Walzstraße zum Walzen von Metallbändern, wobei zur optimalen Sollwertberechnung der Prozessgrößen die Toleranzbereiche der Garantiewerte über eine vorgebbare Anzahl von Metallbändern herangezogen werden.

Beim Walzen eines Metallbandes, insbesondere beim Flachwalzen, wird die Qualität eines Metallbandes in Form von vorgegebenen Garantiewerten an Bandplanheit, Bandkontur und Bandprofil bestimmt. Zum Erreichen dieser Garantiewerte, welche als Qualitätsmerkmale eines Metallbandes dienen, werden Stellglieder verwendet, die die Form des Walzspaltes, auch als Walzspaltprofil bezeichnet, einstellen. Die Sollwerte für die Stellglieder werden im Weiteren als Prozessgrößen bezeichnet.

Während des Walzens eines Metallbandes bilden sich aufgrund hoher Bandtemperaturen und des damit verbundenen Wärmeeintrages in die Walzen dynamisch thermische Balligkeiten aus, die das Walzspaltprofil über den Bandlauf und von Band zu Band beeinflussen. Über die Lebensdauer einer Walze bildet sich weiterhin - je nach Einbauort, gewalztem Material und Walzenwerkstoff - eine mehr oder weniger ausgeprägte Verschleißkontur aus.

Aus der DE 198 51 554 A1 ist ein Verfahren und Einrichtung zur Voreinstellung einer Walzstraße zum Walzen eines Metallbandes bekannt, wobei die Voreinstellung derart erfolgt, dass die Differenz zwischen dem Profil und/oder der Planheit des Metallbandes beim Auslaufen aus der Walzstraße und einem vorgegebenen Sollprofil und/oder einer vorgegebenen Sollplanheit minimal ist. Dabei wird die Differenz zwischen dem Profil und/oder der Planheit des Metallbandes beim Auslaufen aus der Walzstraße und einem vorgegebenen Sollprofil und/oder einer vorgegebenen Sollplanheit in Abhängigkeit des Unterschiedes von Parameters des Metallbandes und den entsprechenden Parametern eines zuvor gewalzten Metallbandes korrigiert.

Um bei so genannten Umstellungsbändern das gewünschte Walzspaltprofil einstellen zu können, müssen oft große Sollwertveränderungen der Prozessgrößen durchgeführt werden. Unter Umstellungsbändern sind Metallbänder zu verstehen, deren Eigenschaften von den Eigenschaften eines zuvor gewalzten Metallbandes abweichen oder die gegenüber einem vorhergehenden Metallband einem unterschiedlichen Walzprogramm zugeordnet sind. Bei ausgeprägter thermischer Balligkeit der Walzen führt eine Änderung der Sollwerte der Prozessgrößen oft zu einer unerwünschten Abweichung des Walzspaltprofils von seiner Idealform. Dieser Effekt wirkt sich hierbei negativ auf die geforderten Qualitätsmerkmale der Bandplanheit, Bandkontur und des Bandprofils aus.

Die bisher bekannten Vorrichtungen bzw. Verfahren versuchten immer die beste Lösung (Lösung, bei der die Sollvorgaben der Garantiewerte für Bandplanheit und/oder Bandkontur und/oder Bandprofil maximal erfüllt werden) für das jeweils folgende Metallband zu bestimmen. Mögliche Toleranzbereiche der Sollvorgaben wurden nicht vorrausschauend berücksichtigt.

Ausgehend vom Stand der Technik ist es Aufgabe der Erfindung, ein Verfahren bzw. eine Einrichtung anzugeben, das bzw. die ein Erreichen der geforderten Qualitätsmerkmale von Metallbändern ermöglicht.

Die Aufgabe wird erfindungsgemäß durch ein Verfahren gemäß Patentanspruch 1 bzw. eine Vorrichtung nach Patentanspruch 7 gelöst. Weiterbildungen des erfindungsgemäßen Verfahrens sind in den abhängigen Ansprüchen 2 bis 6 angegeben.

Bei dem erfindungsgemäßen Verfahren erfolgt die Voreinstellung von Prozessgrößen der Stellglieder einer Walzstraße zum Walzen von Metallbändern über eine vorgebbare Anzahl von Metallbändern. Dabei werden die geforderten Garantiewerte, d. h. Sollvorgaben und dazugehörige Toleranzbereiche für Qualitätsmerkmale der Metallbänder, wie z. B. Bandplanheit und/oder Bandkontur und/oder Bandprofil, über die vorgegebene Anzahl von Metallbändern derart berücksichtigt, dass abhängig der Toleranzbereiche der Garantiewerte eine optimale Sollwertberechnung der Prozessgrößen der Stellglieder durchgeführt wird.

Eine vorteilhafte Ausgestaltung der Erfindung ist, dass für die Sollwertberechnung mindestens 2 Metallbänder berücksichtigt werden.

Bei einer weiteren vorteilhaften Ausgestaltung der Erfindung erfolgt bei Umstellungsbändern die Voreinstellung von Prozessgrößen der Stellglieder, abhängig von den geforderten Garantiewerten.

Eine vorteilhafte Ausgestaltung der Erfindung liegt darin, dass bei der vorgegebenen Anzahl von Metallbändern die Metallbändern identifiziert werden, bei denen die vorgegebenen Garantiewerte aufgrund der aktuellen Sollwerteinstellung der Prozessgrößen nicht eingehalten werden können. Des Weiteren werden bei der Identifizierung von kritischen Metallbändern sogenannte Prioritätsmerkmale ausgewertet. Prioritätsmerkmale sind z. B. geometrische Größen (z. B. Banddicke, Bandbreite) und/oder Materialeigenschaften (z. B. Festigkeit, Sortiment - Edelstahl).

In vorteilhafter Ausgestaltung der Erfindung wird abhängig von den identifizierten Metallbändern eine neue Sollwertberechnung der Prozessgrößen der Stellglieder durchgeführt.

Eine weitere vorteilhafte Ausgestaltung der Erfindung ist dadurch gekennzeichnet, dass die neue Sollwertberechnung die Toleranzbereiche der Sollvorgaben derart ausnutzt, dass die Garantiewerte der identifizierten Metallbänder erreicht werden, wobei ein gezieltes Abweichen der Sollvorgaben im Toleranzbereich liegt.

Die erfindungsgemäße Vorrichtung nach Anspruch 7 umfasst ein Rechensystem zur Voreinstellung von Prozessgrößen bei wenigstens einem Stellglied einer Walzstraße zum Walzen von Metallbändern, bei denen Garantiewerte vorgegeben sind, die die Sollvorgaben und die dazugehörigen Toleranzbereiche für die Qualitätsmerkmale der Metallbänder umfassen. Als Qualitätsmerkmale sind z. B. Bandplanheit und/oder Bandkontur und/oder Bandprofil vorgegeben. Dabei ist das Rechensystem derart ausgebildet, dass eine optimale Sollwertberechnung bei wenigstens einer Prozessgrößen über eine vorgebbare Anzahl von Metallbändern durchführbar ist, wobei die Toleranzbereiche der Sollvorgaben über die vorgegebene Anzahl von Metallbändern berücksichtigt werden.

Die Erfindung sowie weitere Vorteile und Details werden im Folgenden an einem schematisch dargestellten Ausführungsbeispiel in der Zeichnung näher erläutert. Es zeigen:
- FIG 1: ein Beispiel für die erfindungsgemäße Ausführung zur Voreinstellung von Prozessgrößen der Stellglieder ei- ner Walzstraße.

FIG 1 zeigt gemäß der Erfindung ein Verfahren zur Voreinstellung von Prozessgrößen der Stellglieder einer Walzstraße zum Walzen von Metallbändern. Dabei erfolgt die Voreinstellung von Prozessgrößen über ein bekanntes Verfahren 2 und einem erweiterten Verfahren 1. Bei dem bekannten Verfahren 2 werden in der Stichplanvorausberechnung 3 Prozessdaten des aktuellen Bandes bezüglich Bandprofil, Bandplanheit und Bandkontur berechnet. Dabei werden in der Stichplanvorausberechnung 3 Prozessdaten, wie z. B. Walzkraft, Banddicke und Bandbreite, berechnet und anschließend der Profil- und Planheitssteuerung 4 übermittelt. Zusätzlich zu dem bekannten Verfahren 2 wird im erweiterten Verfahren 1 eine Stichplanvorausberechnung 3 für eine vorgebbare Anzahl von Metallbändern durchgeführt. Es hat sich als vorteilhaft erwiesen bei Umstellungsbändern in der Regel eine Anzahl von zwei bis acht Metallbänder zu berücksichtigen. Bei sehr großen Abweichungen des Walzspaltprofils von seiner Idealform können jedoch jederzeit auch mehr als acht Metallbändern berücksichtigt werden.

In der Stichplanvorausberechnung 3 werden Prozessdaten, wie z. B. Walzkraft, Banddicke und Bandbreite, für die vorgegebene Anzahl von Metallbändern berechnet und in einem Datenpuffer 6 hinterlegt. Zusätzlich zu den hinterlegten Prozessdaten je Metallband werden kritische Metallbänder 7 identifiziert und als kritisch markiert. Eine Identifizierung von kritischen Metallbändern 7 erfolgt bei den Metallbändern, bei denen die vorgegebenen Garantiewerte aufgrund der aktuellen Sollwerteinstellung der Prozessgrößen der Stellglieder nicht eingehalten werden können und/oder die durch Prioritätsmerkmale definiert sind. Anschließend werden die berechneten Prozessdaten der identifizierten kritischen Metallbänder 7 und die berechneten Prozessdaten des aktuellen Metallbandes 8 der Profil- und Planheitssteuerung 4 übermittelt. Abhängig von Prozessdaten und Anlagenrestriktionen, wie z. B. mechanische Grenzen, erfolgt in der Profil- und Planheitssteuerung 4 eine Sollwertberechnung der Prozessgrößen 5 der identifizierten kritischen Metallbänder 7 (S_{kritisch}) und für das aktuelle Metallband 8 (Sₐₖₜᵤₑₗₗ). Die Prozessgrößen dienen zur Einstellung des Walzspaltprofils mittels der zugehörigen Stellglieder. Aus den berechneten Sollwerten der Prozessgrößen 5 für das aktuelle Metallband 8 und für die identifizierten kritischen Metallbänder 7 werden in der Stellgliedgrenzenberechnung 9 Stellgliedgrenzen (S_{Grenze}) ermittelt, so dass die Stellglieder immer in Richtung des identifizierten kritischen Metallbandes 7 gestellt werden. Damit wird vermieden, dass sich zu große Sollwertsprünge der Stellglieder bei identifizierten kritischen Metallbändern 7, wie z. B. bei Umstellungsbändern, ergeben. Die Berechnung der Stellgliedgrenzen erfolgt nach folgender Regel: ${S}_{Grenze} = {S}_{kritisch} \pm α ⁢ \left|{S}_{aktuell}-{S}_{kritisch}\right|$

Eine weitere alternative Berechnung der Stellgliedgrenzen erfolgt nach folgender Regel: ${S}_{Grenze} = {S}_{kritisch} \pm Δs$
Δs ist ein Stellgliedbereich, der von der Position der identifizierten kritischen Metallbänder abhängt. Folgende Tabelle zeigt ein Beispiel für die Definition von Δs für das Stellglied CVC (Walzenverschiebung).

| Position | Δs [mm] | Bemerkung |
|---|---|---|
| 1 | 10 | Das identifizierte kritische Metallband wird als nächstes gewalzt. |
| 2 | 20 | Das identifizierte kritische Metallband wird als übernächstes gewalzt. |
| 3 | 30 | Das identifizierte kritische Metallband befindet sich an dritter Stelle. |
| ... | ... | ... |

Der Wert α stellt einen Faktor von 1 bis 0 dar, der die Stellgliedgrenzen vorgibt. Die in der Stellgliedgrenzenberechnung 9 berechneten Stellgliedgrenzen werden anschließend der Profil- und Planheitssteuerung 4 des bekannten Verfahrens 2 übergeben. Abhängig der berechneten Prozessdaten der Stichplanvorausberechnung 3 des bekannten Verfahrens 2 und der berechneten Stellgliedgrenzen der Stellgliedgrenzenberechnung 9 werden in der Profil- und Planheitssteuerung 4 des bekannten Verfahrens 2 die neuen Sollwerte der Prozessgrößen 5 für die Stellglieder zum Einstellen des Walspaltprofils berechnet.

## Patentansprüche

1. Verfahren zur Voreinstellung von Prozessgrößen bei wenigstens einem Stellglied einer Walzstraße zum Walzen von Metallbändern, bei denen Garantiewerte vorgegeben sind, die die Sollvorgaben und die dazugehörigen Toleranzbereiche für die Qualitätsmerkmale der Metallbänder umfassen, wobei die Toleranzbereiche der Sollvorgaben über eine vorgebbare Anzahl von Metallbändern derart berücksichtigt werden, dass eine optimale Sollwertberechnung bei wenigstens einer Prozessgröße über die vorgegebene Anzahl von Metallbändern durchgeführt wird.

2. Verfahren nach Anspruch 1,
**dadurch gekennzeichnet,**
**dass** für die Sollwertberechnung mindestens 2 Metallbänder berücksichtigt werden.

3. Verfahren nach Anspruch 1 oder 2,
**dadurch gekennzeichnet,**
**dass** die Voreinstellung von Prozessgrößen, abhängig von den geforderten Garantiewerte, bei Umstellungsbänder erfolgt.

4. Verfahren nach Anspruch 1,2 oder 3,
**dadurch gekennzeichnet,**
**dass** bei der vorgegebenen Anzahl von Metallbänder die Metallbänder identifiziert werden, bei denen die vorgegebenen Garantiewerte auf Grund der aktuellen Sollwerteinstellung der Prozessgrößen nicht eingehalten werden können und/oder die Metallbänder aufgrund von Prioritätsmerkmalen definiert sind.

5. Verfahren nach Anspruch 4,
**dadurch gekennzeichnet,**
**dass** abhängig von den identifizierten Metallbändern eine neue Sollwertberechnung der Prozessgrößen durchgeführt wird.

6. Verfahren nach Anspruch 5,
**dadurch gekennzeichnet,**
**dass** die neue Sollwertberechnung die Toleranzbereiche der Sollvorgaben derart ausnutzt, dass die Garantiewerte der identifizierten Metallbänder erreicht werden, wobei ein gezieltes Abweichen der Sollvorgaben im Toleranzbereich liegt.

7. Vorrichtung zur Voreinstellung von Prozessgrößen bei wenigstens einem Stellglied einer Walzstraße zum Walzen von Metallbändern, bei denen Garantiewerte vorgegeben sind, die die Sollvorgaben und die dazugehörigen Toleranzbereiche für die Qualitätsmerkmale der Metallbänder umfassen, wobei mit einem Rechensystem eine optimale Sollwertberechnung bei wenigstens einer Prozessgrößen über eine vorgebbare Anzahl von Metallbändern durchführbar ist, wobei die Toleranzbereiche der Sollvorgaben über die vorgegebene Anzahl von Metallbändern berücksichtigt werden.

## Claims

1. Method of presetting process variables in at least one actuating element of a rolling train for rolling metal strips, in which guarantee values are predefined which cover the intended stipulations and the associated tolerance bands for the quality features of the metal strips, the tolerance bands of the intended stipulations over a predefinable number of metal strips being taken into account in such a way that an optimum set point calculation is carried out in the case of at least one process variable over the predefined number of metal strips.

2. Method according to Claim 1, **characterized in that** at least two metal strips are taken into account for the set point calculation.

3. Method according to Claim 1 or 2, **characterized in that** the presetting of process variables is carried out on the basis of the required guarantee values during changeover strips.

4. Method according to Claim 1, 2 or 3, **characterized in that** in the predefined number of metal strips, those metal strips are identified in which the predefined guarantee values cannot be maintained on the basis of the current set point setting of the process variables and/or the metal strips are defined on the basis of priority features.

5. Method according to Claim 4, **characterized in that** a new set point calculation of the process variables is carried out on the basis of the identified metal strips.

6. Method according to Claim 5, **characterized in that** the new set point calculation uses the tolerance bands of the intended stipulations in such a way that the guarantee values of the identified metal strips are reached, there being a deliberate deviation from the intended stipulations in the tolerance band.

7. Apparatus for presetting process variables in at least one actuating element of a rolling train for rolling metal strips, in which guarantee values are predefined which cover the intended stipulations and the associated tolerance bands for the quality features of the metal strips, it being possible for a computing system to carry out an optimum set point calculation in at least one process variable over a predefinable number of metal strips, the tolerance bands of the intended stipulations over the predefined number of metal strips being taken into account.

## Revendications

1. Procédé de préréglage de grandeurs de processus pour au moins un actionneur d'un train de laminage pour le laminage de feuillards métalliques, dans lesquels sont prescrites des valeurs de garantie qui comprennent les prescriptions de consigne et les plages de tolérance associées pour les caractéristiques de qualité des feuillards métalliques, les plages de tolérance des prescriptions de consigne étant prises en compte sur un nombre pouvant être prescrit de feuillards métalliques de manière à effectuer un calcul le meilleur possible de valeur de consignes pour au moins une grandeur de processus sur le nombre prescrit de feuillards métalliques.

2. Procédé suivant la revendication 1,
**caractérisé**
**en ce que** l'on tient compte d'au moins deux feuillards métalliques pour le calcul de valeur de consigne.

3. Procédé suivant la revendication 1 ou 2,
**caractérisé**
**en ce que** l'on effectue pour des feuillards de renversement le préréglage de grandeurs de processus en fonction des valeurs de garantie exigées.

4. Procédé suivant la revendication 1, 2 ou 3
**caractérisé**
**en ce que**, pour le nombre prescrit de feuillards métalliques, on identifie les feuillards métalliques pour lesquels les valeurs de garantie prescrites ne peuvent pas, en raison du réglage de valeurs de consigne actuel des grandeurs de processus, être observées et/ou on définit les feuillards métalliques sur la base de caractéristiques de priorité.

5. Procédé suivant la revendication 4,
**caractérisé**
**en ce que** l'on effectue un nouveau calcul des valeurs de consigne des grandeurs du processus en fonction des feuillards métalliques identifiés.

6. Procédé suivant la revendication 5,
**caractérisé**
**en ce que** le nouveau calcul de valeur de consigne utilise des plages de tolérance des prescriptions de consigne de manière à obtenir les valeurs de garantie des feuillards métalliques identifiés, un écart ciblé des prescriptions de consigne se trouvant dans la plage de tolérance.

7. Dispositif de préréglage de grandeurs de processus pour au moins un actionneur de train de laminage pour le laminage de feuillards métalliques, pour lesquels sont prescrites des valeurs de garantie qui comprennent les prescriptions de consigne et les plages de tolérance associées pour les caractéristiques de qualité des feuillards métalliques, un calcul le meilleur possible de valeur de consignes pour au moins une grandeur de processus pouvant être effectué par un système d'ordinateur sur un nombre pouvant être prescrit de feuillards métalliques, les plages de tolérance des prescriptions de consigne étant prises en compte sur le nombre prescrit de feuillards métalliques.
